# FASCICULE DE BREVET EUROPEEN

(11) **EP 2 565 729 B1**
(45) Date de publication et mention de la délivrance du brevet: **31.01.2018**
(21) Numéro de dépôt: 11007040.6
(22) Date de dépôt: 30.08.2011
(51) Int. Cl.: G04B 27/02, G04B 19/253

(54) **Mécanisme de calandrier**
Kalendermechanismus
Calendar mechanism

(43) Date de publication de la demande: 06.03.2013
(73) Titulaire: Breitling AG, 2540 Grenchen (CH)
(72) Inventeur: Gabathuler, Jacques, 1224 Chêne (CH); Nguyen, Trung Thanh, 1233 Bernex (CH); Nicollin, Serge, 1202 Genève (CH); Zufferey, Florent, 1218 Le Grand-Saconnex (CH)
(74) Mandataire: Micheli & Cie SA

(56) Documents cités:
- EP-A1- 0 052 070
- EP-A1- 1 524 564

## Description

La présente invention concerne un mécanisme de calendrier pour une pièce d'horlogerie.

Par « calendrier » on entend notamment l'indication du quantième et/ou du jour de la semaine et/ou du mois.

Plus particulièrement, la présente invention concerne un mécanisme de calendrier dans lequel un mobile d'entraînement d'un indicateur, tel qu'une étoile solidaire de l'indicateur, est actionné par une bascule commandée par une came.

Dans ce type de mécanisme, la came est solidaire d'une roue entraînée par le rouage de finissage de la pièce d'horlogerie à raison d'un tour par 24 heures. La came est généralement à saut instantané et présente à cette fin la forme d'un limaçon comportant une longue partie de rayon progressivement croissant servant à l'armage de la bascule et une courte partie de pente négative permettant le saut de la bascule à minuit pour faire avancer d'un pas le mobile d'entraînement d'un indicateur de quantième. Une telle came n'autorise pas un passage par minuit en sens inverse, par une rotation en arrière de la roue, car le bec de la bascule qui coopère avec la came ne peut remonter la partie de pente négative. Ceci interdit une mise à l'heure en arrière de la pièce d'horlogerie aux environs de minuit.

Il est possible de remplacer une telle came par une came n'ayant pas de partie de pente négative et présentant une plage de mobilité angulaire par rapport à la roue, comme la came décrite dans la demande de brevet EP 1746470 de la présente demanderesse. Ainsi modifié, le mécanisme de calendrier permet une mise à l'heure en arrière à tout moment, y compris aux environs de minuit. En revanche, chaque passage par minuit en sens inverse fera avancer l'indicateur de quantième car le mouvement de la bascule est indépendant du sens de rotation de la came. L'utilisateur verra donc l'indicateur de quantième avancer alors que les aiguilles de l'affichage horaire reculent, ce qu'il percevra comme une anomalie. Le document EP 1 524 564 décrit un mécanisme annuel ou perpétuel de quantièmes comportant des cames de telle façon que le nombre de jours dans un mois puisse être affiché. La présente invention vise à remédier à l'inconvénient précité et propose à cette fin un mécanisme de calendrier pour pièce d'horlogerie comprenant :
- au moins un mobile d'entraînement d'un indicateur,
- une roue qui, lors du fonctionnement normal de la pièce d'horlogerie, est entraînée dans un premier sens,
- une bascule d'actionnement du mobile, et
- des première et deuxième cames entraînées par la roue,
caractérisé en ce que les première et deuxième cames commandent les mouvements de la bascule d'actionnement et sont agencées pour que leur position angulaire relative diffère selon le sens de rotation de la roue, afin que les mouvements de la bascule d'actionnement fassent avancer le mobile périodiquement lors du fonctionnement normal de la pièce d'horlogerie et ne permettent pas de faire avancer le mobile lors de mises à l'heure en arrière de la pièce d'horlogerie faisant tourner la roue dans un deuxième sens opposé au premier sens.

Typiquement, les première et deuxième cames sont coaxiales à la roue.

La liaison entre la roue, la première came et la deuxième came peut comprendre une ouverture oblongue et une goupille engagée dans l'ouverture oblongue. Dans un exemple de réalisation, l'ouverture oblongue est pratiquée dans la roue, la goupille est portée par la première came et la deuxième came est solidaire de la roue.

De préférence, la deuxième came commande la bascule d'actionnement par l'intermédiaire d'une deuxième bascule. Dans ce cas, le pivot de la bascule d'actionnement est porté par la deuxième bascule.

De préférence également, la première came commande la bascule d'actionnement par l'intermédiaire d'une troisième bascule. La liaison entre la bascule d'actionnement et la troisième bascule peut comprendre une ouverture oblongue et une goupille engagée dans l'ouverture oblongue. Dans un exemple de réalisation, l'ouverture oblongue est pratiquée dans la bascule d'actionnement et la goupille est portée par la troisième bascule.

Typiquement, la bascule d'actionnement comprend au moins un bec et est agencée pour que pendant le fonctionnement normal de la pièce d'horlogerie ce bec s'engage périodiquement dans une denture du mobile pour faire avancer ce dernier et pour que les engagements de ce bec dans la denture du mobile lors de mises à l'heure en arrière de la pièce d'horlogerie n'aient pas d'effet sur la position angulaire dudit mobile.

Un dispositif peut être prévu pour faire automatiquement sortir le bec de la denture du mobile avant une correction de la position dudit mobile.

Dans un exemple de réalisation, ce dispositif est actionnable par un déplacement d'une tige de remontoir dans une position axiale prédéterminée.

Ce dispositif comprend avantageusement des moyens pour éloigner la deuxième bascule de la deuxième came, cet éloignement causant un déplacement de la bascule d'actionnement faisant sortir le bec de la denture du mobile.

D'autres caractéristiques et avantages de la présente invention apparaîtront à la lecture de la description détaillée suivante faite en référence aux dessins annexés dans lesquels :
- la figure 1 montre un mécanisme de calendrier selon un premier mode de réalisation de l'invention ; sur cette figure trois bascules sont dessinées avec des traits d'épaisseurs différentes et deux cames sont dessinées avec des traits d'épaisseurs différentes pour permettre au lecteur de mieux les distinguer ;
- la figure 2 montre une séquence d'états du mécanisme de calendrier selon le premier mode de réalisation lors d'une rotation des indicateurs horaires de la pièce d'horlogerie d'un nombre de tours correspondant à 24 heures d'affichage horaire dans le sens horaire ;
- la figure 3 montre une séquence d'états du mécanisme de calendrier selon le premier mode de réalisation lors d'une rotation des indicateurs horaires de la pièce d'horlogerie d'un nombre de tours correspondant à 24 heures d'affichage horaire dans le sens anti-horaire ;
- la figure 4 montre un mécanisme de calendrier selon un deuxième mode de réalisation de l'invention ;
- la figure 5 montre une séquence d'états du mécanisme de calendrier selon le deuxième mode de réalisation lors d'une rotation des indicateurs horaires de la pièce d'horlogerie d'un nombre de tours correspondant à 24 heures d'affichage horaire dans le sens horaire ;
- la figure 6 montre une séquence d'états du mécanisme de calendrier selon le deuxième mode de réalisation lors d'une rotation des indicateurs horaires de la pièce d'horlogerie d'un nombre de tours correspondant à 24 heures d'affichage horaire dans le sens anti-horaire ;
- la figure 7 montre une partie d'un dispositif de correction inclus dans le mécanisme de calendrier selon l'invention ;
- la figure 8 montre une autre partie du dispositif de correction ; et
- la figure 9 montre une partie d'affichage des mois du mécanisme de calendrier selon l'invention.

En référence à la figure 1, un mécanisme de calendrier selon un premier mode de réalisation de l'invention, pour une pièce d'horlogerie telle qu'une montre-bracelet, comprend une roue de calendrier 1 entraînée, de manière classique, par le rouage de finissage de la pièce d'horlogerie pendant le fonctionnement normal de cette dernière. La roue de calendrier 1 tourne ainsi à raison d'un tour par 24 heures dans le sens indiqué par la flèche S1. Lors d'une mise à l'heure de la pièce d'horlogerie, la roue de calendrier 1 est entraînée par le rouage de mise à l'heure dans un sens ou dans l'autre.

Deux cames, à savoir une came de calendrier 2 et une came d'isolation 3, sont coaxiales à la roue de calendrier 1. Une goupille excentrique 4 chassée dans la came de calendrier 2 est engagée dans une ouverture en arc de cercle 5 de la roue de calendrier 1 comprenant une première extrémité 6 et une deuxième extrémité 7. La goupille 4 et l'ouverture 5 définissent une plage de rotation de la came de calendrier 2 par rapport à la roue de calendrier 1. La came d'isolation 3 est, elle, solidaire de la roue de calendrier 1. Chacune des cames 2, 3 comprend une partie d'armage 2a, 3a, de rayon croissant, entre une partie basse 2b, 3b et un sommet 2c, 3c et une partie de chute 2d, 3d, plus courte, entre le sommet 2c, 3c et la partie basse 2b, 3b. Dans l'exemple illustré, la partie basse 2b de la came de calendrier 2 définit un creux et sa partie de chute 2d est convexe et de pente positive. La partie de chute 3d de la came d'isolation 3 est sensiblement droite et de pente positive.

Une bascule de came 8 montée autour d'un pivot 9 est appliquée une partie du temps contre la came de calendrier 2 par un ressort 10. Une bascule d'isolation 11 montée autour d'un pivot 12 est appliquée contre la came d'isolation 3 par un ressort 13. Les pivots 9, 12 sont montés sur une pièce fixe du mouvement de la pièce d'horlogerie, telle que la platine ou un pont. Le contact entre les bascules 8, 11 et les cames 2, 3 s'effectue de préférence par l'intermédiaire de galets 14, 15 montés respectivement sur les bascules 8, 11 et qui roulent sur les cames 2, 3. En variante, toutefois, des becs des bascules 8, 11 pourraient coopérer directement avec les cames 2, 3.

Une bascule de calendrier ou « bascule d'actionnement » 16 est montée autour d'un pivot 17 porté par la bascule d'isolation 11 et comporte une ouverture oblongue en U 18 qui reçoit une goupille 19 portée par la bascule de came 8. Ainsi, la bascule de calendrier 16 est commandée à la fois par la bascule de came 8, donc par la came de calendrier 2, et par la bascule d'isolation 11, donc par la came d'isolation 3. La bascule de calendrier 16 comporte des becs 20, 21 qui coopèrent avec respectivement une étoile de quantième 22 et une étoile des jours 23. Des indicateurs tels que des aiguilles ou disques sont solidaires des étoiles 22, 23 respectivement et indiquent à l'utilisateur le quantième du mois et le jour de la semaine en coopération avec des graduations ou des guichets d'un cadran de la pièce d'horlogerie.

Les figures 2(a) à 2(g) montrent différentes configurations successives du mécanisme de calendrier selon ce premier mode de réalisation de l'invention pendant le fonctionnement normal de la pièce d'horlogerie ou pendant une mise à l'heure en avant, c'est-à-dire dans le sens horaire des indicateurs horaires de la pièce d'horlogerie, où la roue de calendrier 1 et avec elle la came d'isolation 3 tournent dans le sens S1. La figure 2(a), comme la figure 1, illustre la configuration du mécanisme de calendrier juste après minuit : la bascule de calendrier 16 est en appui contre une goupille de butée 24, les becs 20, 21 de la bascule de calendrier 16 sont dans la denture des étoiles 22, 23 respectivement, la bascule de came 8 est hors de contact de la came de calendrier 2 car retenue contre l'action du ressort 10 par la bascule de calendrier 16 qui coopère avec la goupille 19, la bascule d'isolation 11 est appliquée contre la partie basse 3b de la came d'isolation 3 et la goupille 4 est éloignée des extrémités de l'ouverture oblongue 5, en particulier de la première extrémité 6. A partir de cette configuration, la coopération entre la partie d'armage 3a de la came d'isolation 3 et la bascule d'isolation 11 fait se soulever la bascule d'isolation 11 contre l'action du ressort 13, ce qui soulève la bascule de calendrier 16 dont le pivot 17 est porté par la bascule d'isolation 11 (figure 2(b)). Les becs 20, 21 de la bascule de calendrier 16 commencent ainsi à sortir des dentures des étoiles 22, 23 sans modifier la position angulaire desdites étoiles. La came de calendrier 2 reste immobile jusqu'à ce que la première extrémité 6 de l'ouverture oblongue 5 rejoigne la goupille 4, rendant la came de calendrier 2 solidaire de la roue de calendrier 1 et de la came d'isolation 3 (figure 2(c)). Puis la bascule de came 8 entre en contact avec la partie d'armage 2a de la came de calendrier 2 et est soulevée par elle (figures 2(d) et 2(e)), et la bascule de calendrier 16, dont les becs 20, 21 sont maintenant complètement sortis des dentures des étoiles 22, 23, continue à s'éloigner des étoiles 22, 23. La bascule de calendrier 16, qui depuis le début du mouvement était guidée par la goupille de butée 24 (figures 2(a) à 2(d)), s'éloigne de cette dernière (figure 2(e)). Vers la fin d'un tour de la roue de quantième 1, c'est-à-dire un peu avant minuit, la bascule d'isolation 11 passe du sommet 3c à la partie basse 3b de la came d'isolation 3 (figure 2(f)), ce qui rapproche la bascule de calendrier 16 des étoiles 22, 23. Puis, à minuit, c'est la bascule de came 8 qui passe le sommet 2c de la came de calendrier 2, la fait tourner brusquement sous l'action du ressort 10 (ce qui est rendu possible par la coopération entre la goupille 4 et l'ouverture oblongue 5) et, en chutant, entraîne la bascule de calendrier 16 dont les becs 20, 21 rentrent dans les dentures des étoiles 22, 23 en faisant tourner les étoiles 22, 23 d'un pas (figure 2(g)). Uniquement pour la compréhension des dessins, une dent 25, 26 de chacune des étoiles 22, 23 a été mise en évidence pour montrer que la position des étoiles 22, 23 a changé à la figure 2(g) par rapport aux figures 2(a) à 2(f). Les cames 2, 3 et les bascules 8, 11, 16 retrouvent à la figure 2(g) leur position de la figure 2(a).

Les figures 3(a) à 3(h) montrent différentes configurations successives du mécanisme de calendrier selon ce premier mode de réalisation de l'invention pendant une mise à l'heure en arrière, c'est-à-dire dans le sens anti-horaire des indicateurs de l'affichage horaire, où la roue de calendrier 1 et avec elle la came d'isolation 3 tournent dans un sens S2 opposé au sens S1. La figure 3(a), comme la figure 1, illustre la configuration du mécanisme de calendrier juste après minuit : la bascule de calendrier 16 est en appui contre la goupille de butée 24, les becs 20, 21 de la bascule de calendrier 16 sont dans la denture des étoiles 22, 23 respectivement, la bascule de came 8 est hors de contact de la came de calendrier 2 car retenue contre l'action du ressort 10 par la bascule de calendrier 16 qui coopère avec la goupille 19, la bascule d'isolation 11 est appliquée contre la partie basse 3b de la came d'isolation 3 et la goupille 4 est éloignée des extrémités de l'ouverture oblongue 5, en particulier de la deuxième extrémité 7. La bascule d'isolation 11 est soulevée de la partie basse 3b au sommet 3c de la came d'isolation 3 par la partie de chute 3d (figure 3(b)), ce qui fait sortir les becs 20, 21 de la bascule de calendrier 16 des dentures des étoiles 22, 23 sans modifier la position angulaire des étoiles 22, 23, puis commence à descendre le long de la partie 3a de la came d'isolation 3. La came de calendrier 2 reste fixe jusqu'à ce que la deuxième extrémité 7 de l'ouverture oblongue 5 rejoigne la goupille 4, rendant alors la came de calendrier 2 solidaire de la roue de calendrier 1 (figure 3(c)). Puis la bascule de came 8 entre en contact avec la partie de chute 2d de la came de calendrier 2 et est soulevée par elle (figures 3(d) et 3(e)). La bascule de calendrier 16, qui depuis le début du mouvement était guidée par la goupille de butée 24 (figures 3(a) à 3(d)), s'éloigne de cette dernière (figure 3(e)). Lorsque la bascule de came 8 atteint le sommet 2c de la came de calendrier 2 (figure 3(e)), la bascule de calendrier 16 est encore plus éloignée des étoiles 22, 23. La bascule de came 8 fait alors tourner rapidement la came de calendrier 2 dans le sens S2 par son appui sur la partie 2a de la came 2 (figure 3(f)). Ce mouvement rapproche la bascule de calendrier 16 des étoiles 22, 23 par la coopération entre la goupille 19 et l'ouverture oblongue en U 18. La bascule de came 8 et la bascule d'isolation 11 continuent leur descente le long de la came de calendrier 2 et de la came d'isolation 3 respectivement (figure 3(g)) jusqu'à se retrouver dans la position décrite en relation avec la figure 3(a) où la bascule de came 8 est hors de contact avec la came de calendrier 2 et la bascule d'isolation 11 est sur la partie basse 3b de la came d'isolation 3 (figure 3(h)). Les becs 20, 21 de la bascule de calendrier 16 rentrent dans les dentures respectives des étoiles 22, 23 sans les entraîner, c'est-à-dire reprennent leur position de la figure 3(a) sans modifier la position angulaire des étoiles 22, 23.

Ainsi, sur chaque période de 24 heures, de minuit à minuit, pendant le fonctionnement normal de la pièce d'horlogerie ou pendant une mise à l'heure en avant, la bascule de calendrier 16 effectue un mouvement aller qui fait sortir ses becs 20, 21 des dentures des étoiles 22, 23 sans modifier la position angulaire de ces dernières, puis un mouvement retour qui fait rentrer ses becs 20, 21 dans les dentures des étoiles 22, 23 en faisant avancer d'un pas lesdites étoiles. Sur chaque période de 24 heures, de minuit à minuit mais dans le sens inverse, pendant une mise à l'heure en arrière, la bascule de calendrier 16 effectue un mouvement aller qui fait sortir ses becs 20, 21 des dentures des étoiles 22, 23 sans modifier la position angulaire de ces dernières, puis un mouvement retour qui fait rentrer ses becs 20, 21 dans les dentures des étoiles 22, 23 sans modifier la position angulaire de ces dernières et donc sans faire apparaître de changement dans l'affichage du calendrier.

La présente invention permet donc à l'utilisateur de mettre à l'heure en arrière la pièce d'horlogerie à tout moment, sans que le passage par minuit en sens inverse ne fasse avancer les indicateurs de l'affichage de calendrier. Ceci est rendu possible par le fait que, grâce à l'ouverture oblongue 5, les deux cames 2, 3 ont des positions angulaires relatives qui diffèrent selon le sens de rotation de la roue de calendrier 1 (cf. figure 3(c) comparée à la figure 2(c)) et que, par conséquent, le mouvement de la bascule de calendrier 16 diffère selon le sens de rotation de la roue de calendrier 1. On notera également que compte tenu de la trajectoire suivie par les becs 20, 21 de la bascule de calendrier 16 ceux-ci n'ont pas besoin d'être pivotants, ils peuvent être rigides comme représenté. L'avantage d'avoir des becs rigides est qu'ils empêchent les étoiles 22, 23 d'avancer de plus d'un pas sous l'effet de leur inertie au moment des changements de date.

La figure 4 montre un mécanisme de calendrier selon un deuxième mode de réalisation de l'invention. Le mécanisme de calendrier selon ce deuxième mode de réalisation diffère de celui selon le premier mode de réalisation en ce que la bascule de came 8 est supprimée et en ce que la bascule de calendrier, désignée par le repère 16', coopère avec la came de calendrier 2' à la place de la bascule de came 8, présente à cet effet un galet 14' ou un bec et est directement soumise à l'action d'un ressort de rappel 10'. Bien que non représenté à la figure 4, un ressort de rappel pourrait également agir sur la bascule d'isolation 11'. Les formes respectives de la came de calendrier 2', de la came d'isolation 3', de la bascule de calendrier 16' et de la bascule d'isolation 11' qui porte le pivot de la bascule de calendrier 16' et coopère avec la came d'isolation 3' sont un peu modifiées par rapport au premier mode de réalisation. Les autres pièces du mécanisme sont inchangées.

Selon le même principe que le mouvement décrit en relation avec la figure 2, sur chaque période de 24 heures, de minuit à minuit, pendant le fonctionnement normal de la pièce d'horlogerie ou pendant une mise à l'heure en avant, la bascule de calendrier 16' portée par la bascule d'isolation 11' et guidée à certains moments par la goupille de butée 24 effectue un mouvement aller qui fait sortir ses becs 20', 21' des dentures des étoiles 22, 23 sans modifier la position angulaire de ces dernières, puis un mouvement retour qui fait rentrer ses becs 20', 21' dans les dentures des étoiles 22, 23 en faisant avancer d'un pas lesdites étoiles. Les figures 5(a) à 5(h) montrent différentes configurations successives du mécanisme de calendrier pendant ce mouvement.

Selon le même principe que le mouvement décrit en relation avec la figure 3, sur chaque période de 24 heures, de minuit à minuit mais dans le sens inverse, pendant une mise à l'heure en arrière, la bascule de calendrier 16' effectue un mouvement aller qui fait sortir ses becs 20', 21' des dentures des étoiles 22, 23 sans modifier la position angulaire de ces dernières, puis un mouvement retour qui fait rentrer ses becs 20', 21' dans les dentures des étoiles 22, 23 sans modifier la position angulaire de ces dernières et donc sans faire apparaître de changement dans l'affichage du calendrier. Les figures 6(a) à 6(g) montrent différentes configurations successives du mécanisme de calendrier pendant ce mouvement.

Le mécanisme de calendrier selon le deuxième mode de réalisation présente l'avantage de comporter moins de pièces que celui selon le premier mode de réalisation. Ce dernier, en revanche, est avantageux en plusieurs points :
- il permet de maîtriser plus facilement l'équilibre entre les ressorts de rappel des bascules ;
- il évite l'utilisation d'un ressort de rappel pour la bascule de calendrier, ressort de rappel dont l'appui sur la bascule de calendrier génère des frottements à cause de la composante de translation que comporte le mouvement de cette bascule ;
- il permet l'utilisation d'une came de calendrier plus petite.

Avec le mécanisme de calendrier tel que décrit ci-dessus, selon le premier ou le second mode de réalisation, une correction du quantième ou du jour indépendante de l'affichage horaire est empêchée lorsque les becs 20, 21 de la bascule de calendrier 16 sont engagés dans la denture des étoiles 22, 23, puisque ces becs 20, 21 bloquent les étoiles 22, 23 en rotation. Pour remédier à ce problème, le mécanisme selon l'invention comporte un dispositif de correction illustré aux figures 7 et 8.

Le dispositif de correction comporte, comme montré à la figure 7, la tige de remontoir 27 de la pièce d'horlogerie qui peut prendre trois positions axiales, à savoir une position de remontage (position poussée), une position de correction du quantième (position intermédiaire) et une position de mise à l'heure (position tirée). Une tirette 28 coopère avec la tige de remontoir 27 pour commander le pignon coulant (non représenté) de manière traditionnelle. Dans la présente invention, la tirette 28 commande également un levier 29 par l'intermédiaire d'une goupille 30 solidaire de la tirette 28 et engagée dans une ouverture oblongue coudée 31 du levier 29. Le levier 29 pivote en un point 32. Une bielle 33 est articulée par l'une de ses extrémités au levier 29 et par son autre extrémité à une première extrémité 34 d'un deuxième levier 35. Le levier 35 pivote autour de l'axe de rotation commun de la roue de calendrier 1 et des cames 2, 3 et présente une deuxième extrémité 36 située de l'autre côté dudit axe par rapport à la première extrémité 34. Lorsque la tige de remontoir 27 est dans la position de remontage ou de mise à l'heure, les leviers 29, 35 et la bielle 33 sont dans leur position montrée en trait plein à la figure 7, où le levier 35 n'agit pas sur la bascule d'isolation 11 qui reste en appui contre la came d'isolation 3. Lorsque la tige de remontoir 27 est dans la position de correction du quantième, les leviers 29, 35 et la bielle 33 sont dans leur position montrée en trait pointillé, où la bascule d'isolation 11 est soulevée et éloignée de la came d'isolation 3 par l'action de la deuxième extrémité 36 du levier 35 sur une goupille 11a portée par la bascule d'isolation 11. Dans cette position, les becs 20, 21 de la bascule de calendrier 16 sont hors de la denture des étoiles 22, 23 et la tige de remontoir 27 peut être tournée pour faire tourner l'étoile de quantième 22 par l'intermédiaire d'un rouage (non représenté). Le fait que les leviers 29, 35 et la bielle 33 aient la même position dans la position de remontage ou de mise à l'heure de la tige de remontoir 27 est rendu possible par la forme coudée de l'ouverture oblongue 31. Dans la position de correction du quantième de la tige de remontoir 27, la goupille 30 se situe au niveau du coude de l'ouverture 31. Entre la position de correction du quantième et la position de remontage, la goupille 30 coopère avec une portion 37 de l'ouverture 31 allant du coude à une première extrémité de l'ouverture. Entre la position de correction du quantième et la position de mise à l'heure, la goupille 30 coopère avec l'autre portion 38 de l'ouverture 31, allant du coude à la deuxième extrémité de l'ouverture.

Une autre partie du dispositif de correction est montrée à la figure 8. Cette partie concerne la correction des jours. Un correcteur des jours 39, se présentant sous la forme d'un levier actionné par un bouton poussoir (non représenté) et pivotant en un point 40, comporte un bec 41 qui déplace d'un pas l'étoile des jours 23 à chaque fois que le correcteur 39 est actionné. Le correcteur 39 est soumis à l'action d'un ressort de rappel (non représenté). Le correcteur porte une goupille 42 qui soulève la bascule d'isolation 11 à chaque actionnement du correcteur 39. Le soulèvement de la bascule d'isolation 11 éloigne la bascule de calendrier 16 des étoiles 22, 23, et en particulier fait sortir le bec 21 de la denture de l'étoile des jours 23 avant que le bec 41 du correcteur 39 ne s'engage dans ladite denture.

Le mécanisme de calendrier selon l'invention peut également comprendre un indicateur des mois. La figure 9 montre un exemple d'un tel indicateur, se présentant sous la forme d'un disque 43 portant les indications des 12 mois. Cet indicateur 43 est solidaire d'un pignon des mois 44 qui est entraîné par un rouage 45 lui-même entraîné par un doigt rétractable 46 porté par l'étoile de quantième 22. Le doigt 46 est placé de telle sorte que le pignon des mois 44 soit entraîné d'un pas au moment du passage de la date du 31 au 1^{er}. Si une correction de l'affichage des mois, par un mécanisme non représenté, est effectuée alors que le doigt 46 est engagé dans une denture du rouage 45, le doigt 46 se rétracte pour empêcher tout blocage du pignon des mois 44. Le mécanisme permettant la correction de l'affichage des mois est par exemple un rouage relié à la tige de remontoir par une bascule de telle sorte que lorsque la tige de remontoir se trouve dans la position axiale de correction du quantième, une rotation de la tige dans un sens déterminé corrige la position angulaire du pignon des mois 44 alors qu'une rotation de la tige dans l'autre sens corrige la position angulaire de l'étoile de quantième 22 par l'intermédiaire de ladite bascule et du rouage de correction du quantième.

## Revendications

1. Mécanisme de calendrier pour pièce d'horlogerie comprenant :
- au moins un mobile (22 ; 23) d'entraînement d'un indicateur,
- une roue (1) qui, lors du fonctionnement normal de la pièce d'horlogerie, est entraînée dans un premier sens (S1),
- une bascule (16) d'actionnement du mobile (22 ; 23), et
- des première et deuxième cames (2, 3) entraînées par la roue (1),
**caractérisé en ce que** les première et deuxième cames (2, 3) commandent les mouvements de la bascule d'actionnement (16) et sont agencées pour que leur position angulaire relative diffère selon le sens de rotation de la roue (1), afin que les mouvements de la bascule d'actionnement (16) fassent avancer le mobile (22 ; 23) périodiquement lors du fonctionnement normal de la pièce d'horlogerie et ne permettent pas de faire avancer le mobile (22 ; 23) lors de mises à l'heure en arrière de la pièce d'horlogerie faisant tourner la roue (1) dans un deuxième sens (S2) opposé au premier sens (S1).

2. Mécanisme de calendrier selon la revendication 1, **caractérisé en ce que** les première et deuxième cames (2, 3) sont coaxiales à la roue (1).

3. Mécanisme de calendrier selon la revendication 2, **caractérisé en ce que** la liaison entre la roue (1), la première came (2) et la deuxième came (3) comprend une ouverture oblongue (5) et une goupille (4) engagée dans l'ouverture oblongue (5).

4. Mécanisme de calendrier selon la revendication 3, **caractérisé en ce que** l'ouverture oblongue (5) est pratiquée dans la roue (1), la goupille (4) est portée par la première came (2) et la deuxième came (3) est solidaire de la roue (1).

5. Mécanisme de calendrier selon l'une quelconque des revendications 1 à 4, **caractérisé en ce que** la deuxième came (3) commande la bascule d'actionnement (16) par l'intermédiaire d'une deuxième bascule (11).

6. Mécanisme de calendrier selon la revendication 5, **caractérisé en ce que** le pivot (17) de la bascule d'actionnement (16) est porté par la deuxième bascule (11).

7. Mécanisme de calendrier selon l'une quelconque des revendications 1 à 6, **caractérisé en ce que** la première came (2) commande la bascule d'actionnement (16) par l'intermédiaire d'une troisième bascule (8).

8. Mécanisme de calendrier selon la revendication 7, **caractérisé en ce que** la liaison entre la bascule d'actionnement (16) et la troisième bascule (8) comprend une ouverture oblongue (18) et une goupille (19) engagée dans l'ouverture oblongue (18).

9. Mécanisme de calendrier selon la revendication 8, **caractérisé en ce que** l'ouverture oblongue (18) est pratiquée dans la bascule d'actionnement (16) et la goupille (19) est portée par la troisième bascule (8).

10. Mécanisme de calendrier selon l'une quelconque des revendications 1 à 9, **caractérisé en ce que** la bascule d'actionnement (16) comprend au moins un bec (20 ; 21) et est agencée pour que pendant le fonctionnement normal de la pièce d'horlogerie ce bec (20 ; 21) s'engage périodiquement dans une denture du mobile (22 ; 23) pour faire avancer ce dernier et pour que les engagements de ce bec dans la denture du mobile (22 ; 23) lors de mises à l'heure en arrière de la pièce d'horlogerie n'aient pas d'effet sur la position angulaire dudit mobile.

11. Mécanisme de calendrier selon la revendication 10, **caractérisé en ce qu'**il comprend un dispositif (28-36 ; 39-42) pour faire automatiquement sortir le bec (20 ; 21) de la denture du mobile (22 ; 23) avant une correction de la position dudit mobile.

12. Mécanisme de calendrier selon la revendication 11, **caractérisé en ce que** ledit dispositif (28-36) est actionnable par un déplacement d'une tige de remontoir (27) dans une position axiale prédéterminée.

13. Mécanisme de calendrier selon la revendication 11 ou 12 lorsqu'elle dépend de la revendication 5 ou 6, **caractérisé en ce que** ledit dispositif (28-36 ; 39-42) comprend des moyens (35, 36 ; 42) pour éloigner la deuxième bascule (11) de la deuxième came (3), cet éloignement causant un déplacement de la bascule d'actionnement (16) faisant sortir le bec (20 ; 21) de la denture du mobile (22 ; 23).

## Patentansprüche

1. Kalendermechanismus für eine Uhr, umfassend:
- mindestens eine mobile Einheit (22; 23) zum Antreiben einer Anzeige,
- ein Rad (1), das im Normalbetrieb der Uhr in einer ersten Richtung (S1) angetrieben wird,
- eine Wippe (16) zum Betätigen der mobilen Einheit (22; 23), und
- erste und zweite Nocken (2, 3), die durch das Rad (1) angetrieben werden,
**dadurch gekennzeichnet, dass** die erste und zweite Nocken (2, 3) die Bewegungen der Betätigungswippe (16) steuern und so beschaffen sind, dass ihre relative Winkellage je nach der Drehrichtung des Rades (1) unterschiedlich ist, sodass die Bewegungen der Betätigungswippe (16) während des Normalbetriebs der Uhr die mobile Einheit (22;23) periodisch vorrücken und nicht erlauben, beim Zurückstellen der Uhr, das das Rad (1) in eine zweite Richtung (S2) entgegen der ersten Richtung (S1) dreht, die mobile Einheit (1) zu vorrücken.

2. Kalendermechanismus nach Anspruch 1, **dadurch gekennzeichnet, dass** die erste und die zweite Nocken (2, 3) koaxial zum Rad (1) sind.

3. Kalendermechanismus nach Anspruch 2, **dadurch gekennzeichnet, dass** die Verbindung zwischen dem Rad (1), der ersten Nocke (2) und der zweiten Nocke (3) eine längliche Öffnung (5) und einen Stift (4) umfasst, der in die längliche Öffnung (5) eingreift.

4. Kalendermechanismus nach Anspruch 3, **dadurch gekennzeichnet, dass** die längliche Öffnung (5) in dem Rad (1) ausgebildet ist, der Stift (4) von der ersten Nocke (2) getragen wird und die zweite Nocke (3) an dem Rad (1) befestigt ist.

5. Kalendermechanismus nach einem der Ansprüche 1 bis 4, **dadurch gekennzeichnet, dass** die zweite Nocke (3) die Betätigungswippe (16) über eine zweite Wippe (11) steuert.

6. Kalendermechanismus nach Anspruch 5, **dadurch gekennzeichnet, dass** der Drehpunkt (17) der Betätigungswippe (16) durch die zweite Wippe (11) getragen wird.

7. Kalendermechanismus nach einem der Ansprüche 1 bis 6, **dadurch gekennzeichnet, dass** die erste Nocke (2) die Betätigungswippe (16) über eine dritte Wippe (8) steuert.

8. Kalendermechanismus nach Anspruch 7, **dadurch gekennzeichnet, dass** die Verbindung zwischen der Betätigungswippe (16) und der dritten Wippe (8) eine längliche Öffnung (18) und einen Stift (19) umfasst, der in die längliche Öffnung (18) eingreift.

9. Kalendermechanismus nach Anspruch 8, **dadurch gekennzeichnet, dass** die längliche Öffnung (18) in der Betätigungswippe (16) ausgebildet ist und der Stift (19) von der dritten Wippe (8) getragen wird.

10. Kalendermechanismus nach einem der Ansprüche 1 bis 9, **dadurch gekennzeichnet, dass** die Betätigungswippe (16) mindestens eine Nase (20; 21) aufweist und so beschaffen ist, dass diese Nase (20;21) während des Normalbetriebs der Uhr periodisch in einen Zahn der mobilen Einheit (22; 23) eingreift, um diese vorzurücken, und dass die Eingriffe dieser Nase in die Zähne der mobilen Einheit (22;23) beim Zurückstellen der Uhr die Winkellage der mobilen Einheit nicht beeinflussen.

11. Kalendermechanismus nach Anspruch 10, **dadurch gekennzeichnet, dass** er eine Vorrichtung (28-36; 39-42) zum automatischen Herausziehen der Nase (20; 21) aus den Zähnen der mobilen Einheit (22; 23) vor dem Korrigieren der Lage der mobilen Einheit umfasst.

12. Kalendermechanismus nach Anspruch 11, **dadurch gekennzeichnet, dass** die Vorrichtung (28-36) durch Verschieben einer Aufzugswelle (27) in eine vorbestimmte axiale Lage betätigbar ist.

13. Kalendermechanismus nach Anspruch 11 oder 12, falls abhängig von Anspruch 5 oder 6, **dadurch gekennzeichnet, dass** die Vorrichtung (28-36; 39-42) Mittel (35, 36; 42) zum Beabstanden der zweiten Wippe (11) von der zweiten Nocke (3) aufweist, wobei die Beabstandung eine Verschiebung der Betätigungswippe (16) verursacht, sodass die Nase (20; 21) aus den Zähnen der mobilen Einheit (22; 23) austritt.

## Claims

1. Calendar mechanism for a timepiece, comprising:
- at least one mobile (22; 23) for driving an indicator,
- a wheel (1) which, during normal operation of the timepiece, is driven in a first direction (S1),
- a lever (16) for actuating the mobile (22; 23), and
- first and second cams (2, 3) driven by the wheel (1),
**characterised in that** the first and second cams (2, 3) control the movements of the actuating lever (16) and are arranged so that their relative angular position differs depending on the direction of rotation of the wheel (1), so that the movements of the actuating lever (16) cause the mobile (22; 23) to advance periodically during normal operation of the timepiece and do not permit the mobile (22; 23) to advance during backwards time setting of the timepiece causing the wheel (1) to rotate in a second direction (S2) opposite to the first direction (S1).

2. Calendar mechanism as claimed in claim 1, **characterised in that** the first and second cams (2, 3) are coaxial to the wheel (1).

3. Calendar mechanism as claimed in claim 2, **characterised in that** the connection between the wheel (1), the first cam (2) and the second cam (3) comprises an oblong opening (5) and a pin (4) engaged in the oblong opening (5).

4. Calendar mechanism as claimed in claim 3, **characterised in that** the oblong opening (5) is provided in the wheel (1), the pin (4) is carried by the first cam (2) and the second cam (3) is fixedly attached to the wheel (1).

5. Calendar mechanism as claimed in any one of claims 1 to 4, **characterised in that** the second cam (3) controls the actuating lever (16) via a second lever (11).

6. Calendar mechanism as claimed in claim 5, **characterised in that** the pivot (17) of the actuating lever (16) is carried by the second lever (11).

7. Calendar mechanism as claimed in any one of claims 1 to 6, **characterised in that** the first cam (2) controls the actuating lever (16) by means of a third lever (8).

8. Calendar mechanism as claimed in claim 7, **characterised in that** the connection between the actuating lever (16) and the third lever (8) comprises an oblong opening (18) and a pin (19) engaged in the oblong opening (18).

9. Calendar mechanism as claimed in claim 8, **characterised in that** the oblong opening (18) is provided in the actuating lever (16) and the pin (19) is carried by the third lever (8).

10. Calendar mechanism as claimed in any one of claims 1 to 9, **characterised in that** the actuating lever (16) comprises at least one beak (20; 21) and is arranged so that during normal operation of the timepiece this beak (20; 21) periodically engages in a toothing of the mobile (22; 23) in order to cause this mobile to advance and so that the engagements of this beak in the toothing of the mobile (22; 23) during backwards time setting of the timepiece have no effect on the angular position of the said mobile.

11. Calendar mechanism as claimed in claim 10, **characterised in that** it comprises a device (28-36; 39-42) to cause the beak (20; 21) to automatically leave the toothing of the mobile (22; 23) before a correction of the position of the said mobile.

12. Calendar mechanism as claimed in claim 11, **characterised in that** the said device (28-36) can be actuated by a displacement of a winding stem (27) into a predetermined axial position.

13. Calendar mechanism as claimed in claim 11 or 12 when dependent on claim 5 or 6, **characterised in that** the said device (28-36; 39-42) comprises means (35, 36; 42) for moving the second lever (11) away from the second cam (3), this distancing movement causing a displacement of the actuating lever (16) causing the beak (20; 21) to leave the toothing of the mobile (22; 23).
